# DEMANDE DE BREVET EUROPEEN

(11) **EP 1 870 560 A2**
(43) Date de publication de la demande: **26.12.2007**
(21) Numéro de dépôt: 07290744.7
(22) Date de dépôt: 15.06.2007
(51) Int. Cl.: F01C 1/356, F04C 2/356, F04C 18/356, F04C 15/06

(54) **Dispositif rotatif de motorisation**

(30) Priorité: 16.06.2006 FR 0605357
(71) Demandeur: Mocik, Franck, 45000 Orleans (FR)
(72) Inventeur: Mocik, Franck, 45000 Orleans (FR)
(74) Mandataire: Debay, Yves

(57) **Abrégé**

La présente invention concerne un dispositif rotatif de motorisation permettant l'entraînement d'une charge ou le transfert de gaz ou de liquide.

Dans le cadre d'un fonctionnement de type moteur, le dispositif est constitué d'un piston (2) rotatif tournant autour d'un axe (3) et dans un cylindre (1). Lorsque l'on alimente en gaz ou liquide sous pression une chambre d'alimentation (10) du cylindre (1), le piston (2) effectue une rotation autour de l'axe (3) tout en vidant une chambre d'échappement (11) du cylindre (1) de son contenu par un orifice d'échappement (5).

Dans le cadre d'un fonctionnement de type compresseur ou pompe, l'entraînement du piston (2) s'effectue de façon mécanique sur l'arbre de transmission (3). Lors de la rotation du piston (2), il se crée un effet d'aspiration par un orifice d'alimentation (4) et durant le même cycle le piston (2) refoule le gaz ou liquide par l'orifice d'échappement (5).

## Description

La présente invention concerne le domaine mécanique et propose en particulier, un dispositif rotatif utilisable en fonctionnement moteur, compresseur, pompe ou plus généralement pour permettre le transfert de fluide (gaz ou liquide) et l'entraînement d'une charge.

L'entraînement d'une charge est actuellement effectué par des motorisations de type à piston alternatif. Cet entraînement présente un rendement et un taux moyen avant panne encore appelée « MTBF » (Mean Time Between Failure) sensiblement faibles.

La présente invention a pour but de pallier ces inconvénients de l'art antérieur en proposant un dispositif rotatif permettant de minimiser le nombre de pièces mécaniques en mouvement et d'assurer une motorisation à rendement élevé.

Pour atteindre ce but, le dispositif de motorisation entraîné par la détente d'un gaz ou la poussée d'un fluide sous pression transformée en force mécanique circulaire, est caractérisé en ce qu'il comporte :
- un piston rotatif tournant autour d'un axe, ce piston se trouvant à l'intérieur d'un cylindre qui comporte un tiroir séparateur exerçant une pression sur ledit piston afin d'assurer l'étanchéité entre l'admission et l'échappement ;
- deux flasques intégrant chacune deux segments radiaux ainsi que le logement des roulements maintenus par deux petites flasques ; l'alimentation du dispositif étant assurée par l'intermédiaire de canaux réalisés aux travers du bloc cylindre et des flasques.

Selon un autre particularité, le piston est en forme de came et positionné à l'intérieur d'un cylindre de forme cylindrique, le dispositif comportant deux entrées latérales servant d'orifices d'alimentation du cylindre et deux sorties frontales servant d'orifices d'échappement logées dans ledit piston.

Selon une autre particularité, le piston pivote et entraîne un axe, deux segments latéraux et un segment frontal étant prévus pour assurer une étanchéité sur la partie haute dudit piston.

Selon une autre particularité, le bloc cylindre est doté d'un boîtier composé lui-même :
- d'une tirette ou tiroir séparateur ;
- de deux ressorts ;
- de trois segments ; et
- d'une arrivée de l'alimentation.

Selon une autre particularité, les deux flasques sont prévus de part et d'autre du piston et permettent un maintien de l'ensemble axe- piston rotatif.

Selon une autre particularité les deux flasques comportent l'emplacement de deux roulements sur lesquels l'axe est fixé et sont munies également de deux segments de diamètres différents, insérés dans deux saignées intérieures et extérieures d'un canal d'alimentation.

Selon une autre particularité, le canal d'alimentation est réalisé sur un secteur de travail selon la courbure du piston et d'un secteur tampon réalisé par un segment afin de stopper l'alimentation durant le temps mort.

Un autre but est atteint en proposant une utilisation du dispositif caractérisé en ce que lors d'une l'utilisation de fonctionnement de type moteur, le dispositif permet d'entraîner une charge et lors d'une l'utilisation de fonctionnement de type compresseur ou pompe, le dispositif permet le transfert de fluide (liquide ou gaz).

Selon une autre particularité, dans le cas d'une utilisation du dispositif en fonctionnement moteur, l'alimentation en gaz ou liquide sous pression d'une chambre d'alimentation du cylindre permet la rotation du piston autour de l'axe, cette rotation permettant de vider de son contenu une chambre d'échappement du cylindre par un orifice d'échappement.

Selon une autre particularité, dans le cas d'une utilisation du dispositif en fonctionnement compresseur ou pompe, un effet d'aspiration se crée par un orifice d'alimentation (4) durant la rotation du piston (2) qui refoule le gaz ou liquide par l'orifice d'échappement (5).

L'invention sera mieux comprise et d'autres buts, caractéristiques, détails et avantages de celle-ci apparaîtront plus clairement au cours de la description explicative qui va suivre faite en référence aux figures annexées données à titre d'exemples non limitatifs dans lesquelles :
- la figure 1 représente une vue de coupe longitudinale du dispositif rotatif de motorisation selon l'invention ; et
- la figure 2 représente une vue de coupe radiale du dispositif rotatif de motorisation selon l'invention.

Le dispositif selon l'invention permet d'une part, d'améliorer de façon considérable le rendement et le couple moteur disponible dès le commencement de l'alimentation du dispositif et d'autre part, de mettre en mouvement un très petit nombre de pièces qui assure un taux moyen avant panne (MTBF) excellent.

Lors de l'utilisation du dispositif selon l'invention en fonctionnement moteur, un fluide ou un gaz sous pression est injecté par au moins un orifice d'alimentation (4) d'un bloc cylindre (1). Ce gaz ou fluide passe par des canaux d'alimentation (14) aux travers du bloc cylindre (1), puis par des canaux traversant des flasques (17, 17') et enfin par des canaux traversant un piston (2) en forme de came.

Ce gaz ou fluide en fonction de sa pression détermine le couple moteur disponible. Le gaz ou fluide sous pression en rentrant dans une chambre (10), une fois son passage dans les canaux d'alimentation (14) du bloc cylindre (1) et dans les canaux traversant les flasques (17, 17'), exerce une poussée sur un tiroir séparateur (6) du bloc cylindre (1) ainsi que sur le piston (2). Ce piston (2), monté en rotation libre selon un axe ou arbre de transmission (3) et à l'intérieur du bloc cylindre (1), pivote autour de l'axe (3) en fonction du débit et de la pression du gaz ou fluide dans la chambre (10) du bloc cylindre (1) de façon à vider de son contenu une chambre d'échappement (11) du bloc cylindre (1) par un orifice (5) d'échappement. Afin de dépasser le point mort du dispositif fonctionnement en moteur, un volant cinétique (20) est disposé à une extrémité de l'arbre de transmission (3) et permet de stocker l'énergie cinétique.

Lors de l'utilisation du dispositif en fonctionnement compresseur ou pompe, l'entraînement du dispositif s'effectue de manière mécanique sur l'arbre de transmission (3). L'arbre de transmission (3) entraîne par un mouvement de rotation le piston (2). Lors de la rotation du piston (2), il se crée un effet d'aspiration au niveau de l'orifice d'alimentation (4) et durant le même cycle de fonctionnement du dispositif, le piston (2) refoule le gaz ou le liquide de façon à vider de son contenu la chambre d'échappement (11) par l'orifice d'échappement (5).

Le dispositif comprend un piston rotatif (2) pour transformer une force gazeuse ou liquide en une force mécanique. Ce piston (2) en forme de came se situe à l'intérieur du bloc cylindre ou cylindre (1) de forme cylindrique et d'axe (3) et est monté en rotation à l'arbre de transmission (3) de façon à pivoter autour dudit axe (3). Sur le cylindre (1) de forme cylindrique et d'axe (3) est prévu le tiroir séparateur (6) qui assure l'étanchéité entre l'alimentation et l'échappement. Le dispositif comporte deux entrés latérales ou orifices d'alimentation (4) permettant l'alimentation du cylindre (1) et deux sorties frontales ou orifices d'échappement (5) logées dans le dit piston (2). Deux segments latéraux et un segment frontal (7) sont prévus de façon à assurer l'étanchéité sur la partie haute du piston (2). Le bloc cylindre (1) est doté d'un boîtier (19) composé lui-même du tiroir séparateur ou tirette (6), de deux ressorts (15), de trois segments (16) et d'une arrivée d'alimentation.

Deux flasques (17, 17') sont prévus de part et d'autre du piston (2) pour permettre un maintien de l'ensemble axe (3) - piston (2). Les deux flasques (17, 17') comportent l'emplacement nécessaire pour recevoir respectivement deux roulements dans lesquels l'axe (3) est introduit et fixé de façon à maintenir en rotation le piston (2), les deux roulements étant maintenus respectivement par deux petites flasques ou « flasquettes » (18, 18'). Les deux flasques (17, 17') sont munis également de deux saignées de forme circulaire dans lesquelles deux segments (8, 9) de diamètres différents viennent s'y loger afin d'assurer l'étanchéité radiale du dispositif. Les deux saignées de forme circulaire se situent sur les surfaces intérieures et extérieures d'un canal d'alimentation (12). Entre ces deux segments (8, 9) est prévu le canal d'alimentation (12) du cylindre (1) sur un secteur défini selon la dimension et la forme du piston (2). Le canal d'alimentation (12) est réalisé sur un secteur de travail selon la courbure du piston (2) et d'un secteur tampon réalisé par un segment afin de stopper l'alimentation durant le temps mort de fonctionnement du dispositif. L'alimentation du dispositif est assurée par les canaux d'alimentation (14) du bloc cylindre (1) qui sont reliés à l'orifice d'alimentation (4) situé sur la surface extérieure du bloc cylindre (1). L'échappement est effectué lors de la rotation du piston (2) par les sorties latérales ou orifices d'échappement (5).

Un des avantages de l'invention est que le dispositif permet d'améliorer de façon considérable le rendement et le couple moteur disponible dès le commencement de l'alimentation du dispositif et de mettre en mouvement un très petit nombre de pièces qui assure un taux moyen avant panne (MTBF) excellent.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Dispositif de motorisation entraîné par la détente d'un gaz ou la poussée d'un fluide sous pression transformée en force mécanique circulaire, **caractérisé en ce qu'**il comporte :
- un piston rotatif (2) tournant autour d'un axe (3), ce piston se trouvant à l'intérieur d'un cylindre (1) qui comporte un tiroir (6) séparateur exerçant une pression sur ledit piston (2) afin d'assurer l'étanchéité entre l'admission et l'échappement ;
- deux flasques (17, 17') intégrant chacune deux segments radiaux (8, 9) ainsi que le logement des roulements maintenus par deux petites flasques (18, 18') ;
l'alimentation du dispositif étant assurée par l'intermédiaire de canaux (14) réalisés aux travers du bloc cylindre (1) et des flasques (17, 17').

2. Dispositif selon la revendication 1, dans lequel le piston (2) est en forme de came et positionné à l'intérieur d'un cylindre (1) de forme cylindrique, le dispositif comportant deux entrées latérales servant d'orifices d'alimentation (4) du cylindre (1) et deux sorties frontales servant d'orifices d'échappement (5) logées dans ledit piston (2).

3. Dispositif selon la revendication 2, dans lequel le piston (2) pivote et entraîne un axe (3), deux segments latéraux (7) et un segment frontal (7) étant prévus pour assurer une étanchéité sur la partie haute dudit piston (2).

4. Dispositif selon une des revendications 1 à 3, dans lequel le bloc cylindre (1) est doté d'un boîtier (19) composé lui-même:
- d'une tirette ou tiroir séparateur (6) ;
- de deux ressorts (15) ;
- de trois segments (16) ; et
- d'une arrivée de l'alimentation.

5. Dispositif selon une des revendications 1 à 4, dans lequel les deux flasques (17, 17') sont prévus de part et d'autre du piston (2) et permettent un maintien de l'ensemble axe (3)- piston rotatif (2)

6. Dispositif selon la revendication 5, dans lequel les deux flasques (17, 17') comportent l'emplacement de deux roulements sur lesquels l'axe (3) est fixé et sont munies également de deux segments (8, 9) de diamètres différents, insérés dans deux saignées intérieures et extérieures d'un canal d'alimentation (12).

7. Dispositif selon la revendication 6, dans lequel le canal d'alimentation (12) est réalisé sur un secteur de travail selon la courbure du piston (2) et d'un secteur tampon réalisé par un segment afin de stopper l'alimentation durant le temps mort.

8. Utilisation du dispositif selon une des revendications 1 à 7 **caractérisé en ce que** lors d'une l'utilisation de fonctionnement de type moteur, le dispositif permet d'entraîner une charge et lors d'une l'utilisation de fonctionnement de type compresseur ou pompe, le dispositif permet le transfert de fluide (liquide ou gaz).

9. Utilisation du dispositif en fonctionnement moteur selon la revendication 8, dans lequel l'alimentation en gaz ou liquide sous pression d'une chambre d'alimentation (10) du cylindre (1) permet la rotation du piston (2) autour de l'axe (3), cette rotation permettant de vider de son contenu une chambre d'échappement (11) du cylindre (1) par un orifice d'échappement (5).

10. Utilisation du dispositif en fonctionnement compresseur ou pompe selon la revendication 8, dans lequel un effet d'aspiration se crée par un orifice d'alimentation (4) durant la rotation du piston (2) qui refoule le gaz ou liquide par l'orifice d'échappement (5).
